# EUROPÄISCHE PATENTSCHRIFT

(11) **EP 0 731 279 B1**
(45) Veröffentlichungstag und Bekanntmachung des Hinweises auf die Patenterteilung: **08.12.1999**
(21) Anmeldenummer: 96101090.7
(22) Anmeldetag: 26.01.1996
(51) Int. Cl.: F04D 29/42

(54) **Kreiselpumpe**
Centrifugal pump
Pompe centrifuge

(30) Priorität: 01.03.1995 DE 19506854
(43) Veröffentlichungstag der Anmeldung: 11.09.1996
(73) Patentinhaber: WILO GmbH, D-44263 Dortmund (DE)
(72) Erfinder: Genster, Albert, D-45768 Marl (DE)
(74) Vertreter: COHAUSZ HANNIG DAWIDOWICZ & PARTNER

(56) Entgegenhaltungen:
- DE-A- 3 813 654
- FR-A- 2 524 081
- GB-A- 2 092 226
- GB-A- 2 226 364
- US-A- 4 177 008

## Beschreibung

Die Erfindung betrifft eine Kreiselpumpe nach dem Oberbegriff des Anspruches 1. Eine solche Kreiselpumpe ist aus DE-A-3 813 654 bekannt.

Pumpengehäuse für Kreiselmotorpumpen konnten bei der Herstellung aus einem Gußmaterial, insbesondere aus Metall nur im Kernausschmelzverfahren gefertigt werden, wenn der Pumpeneinlaß mit seinem Einlaßstutzen nicht koaxial zur Laufradachse lag, sondern vor der Einlaßöffnung in die Pumpenkammer abgebogen ist, um eine Inline-Pumpe zu bilden. Bei einer solchen Ausführung bildet der Innenbereich des Pumpengehäuses Hinterschneidungen, die ein einfaches Entformen verhindern.

Aus der DE 38 13 654 ist es bekannt, die komplette Trennwand zwischen Pumpenkammer und Einlaßkanal getrennt zu fertigen.

Aufgabe der Erfindung ist es, eine Kreiselpumpe der eingangs genannten Art so zu verbessern, daß sie einfache herstellbar ist.

Diese Aufgabe wird erfindungsgemäß durch die im kennzeichen des Anspruches 1 angegebenen Merkmale gelöst.

Hierdurch sind Kreiselpumpengehäuse mit abgebogenem Einlaß insbesondere für Inline-Pumpen auf das einfachste herstellbar, ohne ein Kernausschmelzverfahren zu erfordern. Das Gehäuseinnere wird ohne den schwierig herzustellenden inneren Endbereich der Gehäusewand zwischen Einlaß und Pumpenkammer gefertigt und danach wird das Einsetzteil im Inneren befestigt. Hierbei kann das Einsetzteil durch ein Schrumpfen des Gehäuses gehalten sein.

Alternativ kann aber auch das Einsetzteil durch eine formschlüssige Verbindung insbesondere durch eine Rastverbindung am übrigen Pumpengehäuse gehalten sein.

Besonders vorteilhaft ist es hierbei, wenn das Pumpengehäuse mindestens eine Ausnehmung aufweist, in der das Einsetzteil mit mindestens einem vorstehenden Bereich einliegt.

Ein Ausführungsbeispiel ist in der Zeichnung dargestellt und wird im folgenden näher beschrieben. Es zeigen:
- Figur 1:: Eine Seitenansicht des vom Motor getrennten Pumpengehäuses mit Blick in die Pumpenkammer bei fehlendem Laufrad und
- Figur 2:: einen Schnitt in Figur 1.

Das Gehäuse 1 einer Kreiselpumpe weist eine Pumpenkammer 2 auf, in der ein nicht dargestelltes Laufrad sich um eine Achse 3 dreht. Das Laufrad ist auf einer nicht dargestellten Welle befestigt, die von einem nicht dargestellten Elektromotor angetrieben ist.

Das Gehäuse 1 bildet einen zur Laufradmitte bzw. zur Pumpenkammermitte führenden Einlaßkanal 4, der nicht koaxial zur Achse 3 angeordnet ist, sondern gegenüber dieser abgebogen liegt, so daß der Anfang des Einlaßkanals 4 in Form eines Einlaßstutzens 5 rechtwinklig zur Achse 3 angeordnet ist.

Die Pumpenkammer 2 bildet mit ihrer Wandung einen spiralförmigen Kanal um die Peripherie des Laufrades herum, wobei dieser Kanal in einen Auslaßkanal 6 mündet. Das Ende des Auslaßkanals bildet einen Auslaßstutzen 7, dessen Achse mit dem Einlaßstutzen 5 fluchtet, so daß aufgrund dieser Anordnung der Stutzen 5, 7 eine solche Pumpe eine "Inline-Pumpe" genannt wird. Ein- und Auslaßstutzen 5, 6 können aber auch abweichend vom Ausführungsbeispiel miteinander einen Winkel von ungleich 180 Grad bilden, wobei sie immer noch rechtwinklig zur Achse 3 sind.

Da der Einlaßkanal 4 nicht koaxial zur Achse 3 liegt, sondern gegenüber dieser abgebogen ist, bildet er einen sich krümmenden Einlaßbereich 8, wobei in diesen Bereich der Einlaßkanal 4 von der Pumpenkammer 2 durch eine Wand 9 getrennt ist. Der innere Endbereich dieser Wand 9 ist nicht einstückig mit dem übrigen Gehäuse 1 hergestellt, sondern ist von einem Einsetzteil 10 gebildet, das getrennt vom Pumpengehäuse hergestellt wird und danach in das Pumpengehäuse einsteckbar und befestigbar ist.

Das Einsetzteil 10 bildet somit nur einen kurzen Endbereich des Einlaßkanals 4, und bildet hierbei eine gebogene Rinne 11 mit halbkeisförmigen Querschnitt. Die beiden Seiten des Einsetzteils 10 bilden zwei zueinander parallele Seitenflächen 12, die tangential zur Mündungsöffnung 13 des Einlaßkanals 4 in die Pumpenkammer 2 liegen.

Das Pumpengehäuse 1 bildet für das Einsetzteil 10 im gekrümmten Einlaßbereich 8 Ausnehmungen 14, in denen das Einsetzteil 10 nach seinem Einsetzen mit seitlichen Bereichen hineinragt. In der Endstellung wird das Einsetzteil 10 durch ein Schrumpfen des Gehäuses 1 und/oder durch eine formschlüssige Verbindung insbesondere durch eine Rastverbindung am Pumpengehäuse gehalten.

Eine besonders einfache Herstellung des Pumpengehäuses 1 wird durch drehbare Innenkerne im Druck- und Saugstutzenbereich erreicht.

## Patentansprüche

1. Kreiselpumpe mit einem Laufrad, das in einem, eine Pumpenkammer (2) bildenden Pumpengehäuse (1) läuft, das einen zur Laufradmitte führenden, gegenüber der Laufradachse abgebogenen Einlaßkanal (4), einen Auslaßkanal (6) und einen spiralförmigen Kanal bildet, der den Umfang des Laufrades umgibt und in den Auslaßkanal mündet, wobei im Bereich der Mündung des Einlaßkanals (4) in die Pumpenkammer (2) der innere Endbereich der den Einlaßkanal (4) von der Pumpenkammer (2) trennenden Wand (9) ein vom Pumpengehäuse (1) getrennt gefertigtes Einsetzteil (10) ist, das nach Herstellung des Pumpengehäuses (1) in das Innere des Pumpengehäuses steckbar und befestigbar ist, und das Pumpengehäuse (1) mindestens eine Ausnehmung (14) aufweist, in der das Einsetzteil (10) mit mindestens einem vorstehenden Bereich einliegt, **dadurch gekennzeichnet,** daß das Einsetzteil (10) eine gebogene Rinne (11) bildet.

2. Kreiselpumpe nach Anspruch 1, **dadurch gekennzeichnet,** daß das Einsetzteil (10) aus Metall oder Kunststoff ist.

3. Kreiselpumpe nach Anspruch 1 oder 2, **dadurch gekennzeichnet,** daß das Einsetzteil (10) durch ein Schrumpfen des Gehäuses (1) gehalten ist.

4. Kreiselpumpe nach Anspruch 1 oder 2, **dadurch gekennzeichnet,** daß das Einsetzteil (10) durch eine formschlüssige Verbindung insbesondere durch eine Rastverbindung am übrigen Pumpengehäuse (1) gehalten ist.

5. Kreiselpumpe nach einem der vorherigen Ansprüche, **dadurch gekennzeichnet,** daß die Stutzen (5, 7) von Ein- und Auslaß miteinander fluchten.

## Claims

1. A centrifugal pump having an impeller running in a pump casing (1) which forms a pump chamber (2) and also forms an inlet channel (4) extending to the centre of the impeller and bent in relation to the impeller axis, an outlet channel (6), and a spiral-shaped channel which encloses the periphery of the impeller and discharges into the outlet channel (6), while in the zone where the inlet channel (4) discharges into the pump chamber (2) the inner end zone of the wall (9) separating the inlet channel (4) from the pump chamber (2) is an insert member (10) which is produced separately from the pump casing (1) and which after the production of the pump casing (1) can be inserted and fixed in the interior of the pump casing, and the pump casing (1) has at least one recess (14) in which the insert member (10) is disposed with at least one projecting zone, **characterised in that** the insert member (10) forms a bent channel (11).

2. A centrifugal pump according to claim 1, **characterised in that** the insert member (10) is made from metal or plastics.

3. A centrifugal pump according to claims 1 or 2, **characterised in that** the insert member (10) is retained by a shrinkage of the casing (1).

4. A centrifugal pump according to claims 1 or 2, **characterised in that** the insert member (10) is retained on the rest of the pump casing (1) by a positive connection, more particularly by a catch connection.

5. A centrifugal pump according to one of the preceding claims, **characterised in that** the spigots (5, 7) of the inlet and outlet are in alignment with one another.

## Revendications

1. Pompe centrifuge avec une roue mobile qui tourne dans un carter de pompe (1) formant une chambre de pompe (2), qui forme un canal d'entrée (4) conduisant au centre de la roue mobile recourbé par rapport à l'axe de la roue mobile, un canal de sortie (6) et un canal hélicoïdal qui entoure la périphérie de la roue mobile et débouche dans le canal de sortie, la zone terminale intérieure de la paroi (9) séparant le canal d'entrée (4) d'avec la chambre de pompe (2) dans la zone du débouché du canal d'entrée (4) dans la chambre de pompe (2) étant une pièce rapportée (10) fabriquée séparément du carter de pompe (1) qui, après fabrication du carter de pompe (1), peut être enfoncée et fixée dans l'intérieur du carter de pompe et le carter de pompe (1) présentant au moins un évidement (14) dans lequel la pièce rapportée (10) est logée par au moins une zone saillante,
caractérisée en ce que la pièce rapportée (10) forme un conduit courbe (11).

2. Pompe centrifuge selon la revendication 1,
caractérisée en ce que la pièce rapportée (10) est en métal ou en matière synthétique.

3. Pompe centrifuge selon la revendication 1 ou 2,
caractérisée en ce que la pièce rapportée (10) est maintenue par un rétrécissement du carter (1).

4. Pompe centrifuge selon la revendication 1 ou 2,
caractérisée en ce que la pièce rapportée (10) est maintenue sur le reste du carter de pompe (1) par une liaison mécanique, en particulier une liaison à encliquetage.

5. Pompe centrifuge selon l'une des revendications précédentes,
caractérisée en ce que les tubulures (5, 7) d'entrée et de sortie sont alignées l'une avec l'autre.
